# EUROPÄISCHE PATENTSCHRIFT

(11) **EP 1 189 793 B1**
(45) Veröffentlichungstag und Bekanntmachung des Hinweises auf die Patenterteilung: **25.02.2004**
(21) Anmeldenummer: 00936865.5
(22) Anmeldetag: 06.06.2000
(51) Int. Cl.: B61D 17/10

(54) **ANSCHLUSS FÜR FUSSBODENBELAG IN TÜR- UND ÜBERGANGSBEREICHEN VON FAHRZEUGEN, INSBESONDERE SCHIENENFAHRZEUGEN**
CONNECTION FOR FLOOR COVERING IN DOORWAY AND TRANSITIONAL AREAS OF VEHICLES, IN PARTICULAR, OF RAIL VEHICLES
RACCORD POUR GARNITURE DE REVETEMENT DE SOL DANS LES ZONES DE PORTES ET DE TRANSITION DE VEHICULES, EN PARTICULIER DE VEHICULES SUR RAILS

(30) Priorität: 09.06.1999 DE 19927002
(43) Veröffentlichungstag der Anmeldung: 27.03.2002
(73) Patentinhaber: Bombardier Transportation GmbH, 13627 Berlin (DE)
(72) Erfinder: MARTENS, Holger, D-13187 Berlin (DE); ERLER, Gerald, D-16547 Birkenwerder (DE)
(74) Vertreter: Meyer, Hans-Joachim
(86) Internationale Anmeldenummer: PCT/EP2000/005190
(87) Internationale Veröffentlichungsnummer: WO 2000/076825

(56) Entgegenhaltungen:
- EP-A- 0 031 306
- DE-A- 2 244 057
- DE-B- 1 096 944
- DE-U- 29 515 575

## Beschreibung

Die Erfindung betrifft einen Fußboden mit einem Anschluß in Tür- und Übergangsbereichen von Fahrzeugen, insbesondere Schienenfahrzeuge zur Personenbeförderung, mit einer starren, auf Längsträgern sich abstützenden Bodenprofilplatte, auf der der aus Fußbodenplatten bestehende Fußbodenaufbau und sonstige An- und Einbauteile montiert sind, wobei der Fußbodenbelag auf den Fußbodenplatten ganzflächig auflagert.

Aus der DE 31 15 699 C2 ist ein Fußboden eines Fahrzeuges, insbesondere Schienenfahrzeuges bekannt, das einen Fußbodenträger aufweist, auf dem Befestigungsschienen zur Verankerung von Einbauteilen angeordnet und unabhängig von den Befestigungsschienen zwischen diesen Fußbodenplatten abgestützt sind. Der Fußbodenträger ist mit einer durchgehenden Auflagefläche ausgebildet und die Fußbodenplatten sind ganzflächig auf einer auf dem Fußbodenträger aufliegenden Isolationsschicht abgestützt.

Der Randbereich des verlegten Fußbodenbelages ist wannenförmig ausgebildet. Dazu besitzt der Längsträger eine in den Innenraum des Fahrzeuges in Längsrichtung verlaufende abgerundete Auflagefläche, die bündig mit den Deckplatten des Fußbodenaufbaus abschließt und eine ganzflächige Auflagefläche bildet, so dass der darauf verlegte Fußbodenbelag an den Längsseiten hochgezogen ist.

Diesem bekannten Stand der Technik haftet der Nachteil an, dass der Fußbodenaufbau, insbesondere über den Fußbodenbelag starr mit dem Rohbau wie Längsträger, Seitenwände o. dgl. verbunden ist. Auftretende Toleranzen im Innenaufbau von Schienenfahrzeugen können nicht ausgeglichen werden.

Die Kräfte der Anbauteile werden in den Fußboden eingeleitet und belasten diesen einseitig.

In Tür- und Übergangsbereichen stellen wannenförmig hochgezogene Randbereiche eines Fußbodens immer Stolperstellen dar, so dass ein solcher Abschluß für diese Bereiche des Schienenfahrzeuges vollkommen ungeeignet ist.

Die DE 295 15 575 U1 beinhaltet einen Fußbodenbelag in einem Übergangsbereich, mit einer starren Bodenprofilplatte, auf der der Fußbodenaufbau und sonstige am Rohbau befestigten An- und Einbauteile angeordnet sind, wobei der Fußbodenbelag auf den Fußbodenplatten ganzflächig aufgelagert ist. In der den An- und Einbauteilen gegenüberliegenden Stirnseite der Fußbodenplatte ist eine elastische Dichtung eingearbeitet.

Die DE-OS 2 2.44 05.7 beschreibt eine Dichtungsanordnung für nach oben aushebbare Fußbodenklappen in Fahrzeugen, insbesondere Schienenfahrzeugen und offenbart ein Fußbodenbauteil in Form einer heraushebbaren Klappe, die in beiden Querrichtungen verschiebbar ist, in Vertikalrichtung jedoch fest aufliegt.

Bei diesem Stand der Technik liegt der Erfindung die Aufgabe zugrunde, die im Tür- und Übergangsbereich eines Schienenfahrzeuges auftretenden Toleranzen des Innenausbaus bei Schienenfahrzeugen durch einen schwimmenden Fußbodenaufbau auszugleichen und eine kräfteabbauende Relativbewegung zwischen den Ein- und Anbauteilen und dem Fußboden unter Vermeidung von Stolpergefahr zuzulassen, wobei das Eindringen von Feuchtigkeit zwischen den sich relativ bewegenden Fußboden und den am Rohbau befestigten An- und Einbausektionen sicher ausgeschlossen wird.

Diese Aufgabe wird durch einen Fußboden der eingangs genannten Art mit den kennzeichnenden Merkmalen des Anspruches 1 gelöst. Vorteilhafte Ausgestaltungen sind den Unteransprüchen entnehmbar.

Der Anschluß des erfindungsgemäßen Fußbodens ermöglicht es, den Fußboden völlig frei schwimmend auszubilden. Dies hat den Vorteil, daß auftretende Spannungen zwischen den Bauteilen durch die. Relativbewegung des Fußbodens in Längs-, Quer- und Vertikalrichtung abgebaut werden können. Die Kräfte aus angrenzenden Bauteilen werden unabhängig vom Fußboden in den Wagenkasten geleitet. Den horizontalen Toleranzausgleich übernimmt ein Dichtprofil, das an den am Rohbau befestigten An und Einbausektionen gleitet und zugleich sicherstellt, daß keine Feuchtigkeit, beispielsweise Reinigungswasser, in angrenzende Baugruppen eindringen kann.

Der Anschluß des erfindungsgemäßen Füßbodens ist einfach und kompakt im Aufbau sowie zugleich montagefreundlich und variabel den verschiedensten Einbausituationen anpaßbar.

Ausführungsbeispiele der Erfindung sind nachstehend anhand der Zeichnungen veranschaulicht.

Es zeigen:
- Fig. 1: einen Fußboden nach dem Stand der Technik und
- Fig. 2: eine Schnittdarstellung eines erfindungsgemäßen Fußbodens zwischen Fußbodensektion und Fahrgastraum oder Führerhaus,
- Fig. 3: eine Variante des erfindungsgemäßen Fußbodens zwischen Fußbodensektion und Wagenübergang und
- Fig. 4: eine weitere Variante des erfindungsgemäßen Fußbodens im Einstiegsbereich.

In **Fig**. **1** ist ein Fußboden nach dem Stand der Technik. gezeigt. An den Längsträgern **1** stützt sich eine Bodenprofilplatte **2.** ab, auf der ein Fußbodenaufbau bestehend aus einer Isolationsschicht **3,** Deckplatten **4,** Fußbodenplatten **5** und **6,** einem PVC-Bodenbelag **7** und einem Teppichboden **8,** montiert ist. Im Seitenbereich des Fußbodens ist als Übergang zur Seitenwand **9** ein aus Holz hergestellter Rahmen **10** angeordnet. Der Längsträger **1** besitzt eine nach innen gerichtete abgerundete Auflagefläche **11,** die bündig zum Bodenbelag **7** verläuft. Der Bodenbelag **7** und der Teppichboden **8** ist wannenförmig hochgezogen und liegt auf der Auflagefläche 11 auf. Somit hat der Bodenbelag **7** und der Teppichboden **8** eine starre Verbindung zum Längsträger **1** und lässt keine Verschiebung in Längs und Querrichtung zu. Ebenso ist ein horizontaler Toleranzausgleich nicht möglich.

Die **Fig. 2** zeigt den erfindungsgemäßen Fußboden. Die Fußbodenplatten **5** tragen an ihren Enden ein Flachprofil **12,** das einerends in die Stirnseite der Fußbodenplatten **5** eingesetzt und durch Schrauben oder Niete **13** befestigt ist. In das andere Ende des Flachprofils **12** ist eine Nut **14** eingearbeitet, in der ein Gummidichtprofil **15** eingesetzt ist. Das Gummidichtprofil **15** liegt bündig am Fußbodenaufbau **16** des nächsten Fahrgastraumes bzw. Führerhauses an. Ein Abdeckprofil **18** überdeckt den Anschluß und ist einseitig am Fußbodenaufbau **16** des nachfolgenden Fahrgastraumes befestigt, so daß das Abdeckprofil **18** ebenso in der Lage ist, horizontale Verschiebebewegungen in einer Richtung auszuführen.

Natürlich kann die Befestigung des Abdeckprofils **18** auch am Flachprofil **12** vorgenommen werden. Es muß lediglich sichergestellt bleiben, dass das jeweils andere Ende des Abdeckprofils **18** gegenüber dem nachfolgenden Fußbodenaufbau **16** horizontal verschieblich bleibt. Das Gummidichtprofil **15** dichtet gegenüber dem nachfolgenden Fußbodenaufbau ab.

In **Fig. 3** ist der Anschluß des erfindungsgemäßen Fußbodens im Bereich des Wagenüberganges dargestellt. Das mit seinem einen Ende stirnseitig in der Fußbodenplatte **5** eingesetzte Flachprofil **12** trägt anderenends das in der Nut **14** befestigte Gummidichtprofil **15**, das gegenüber einer am Rohbau befestigten C-Schiene **19** verschieblich abdichtet. Die Unterseite **20** des Flachprofils **12** lagert auf elastischen Auflagern **21** auf, die ihrerseits am Rohbau befestigt sind. Der Anschlußbereich ist mit einem Übergangsbrückenblech **22** abgedeckt, das auf dem mit Bodenbelag bzw. Teppichboden belegten Flachprofil 12 verschieblich aufliegt.

Die **Fig. 4** zeigt den Anschluß des erfindungsgemäßen Fußbodens im Einstiegs- bzw. Türbereich. Das Flachprofil **12** trägt eine Trittleiste **23,** welche sich auf einer mit dem Rohbau verschweißten C-Schiene **24** abstützt.

Bei allen Varianten dichtet das Gummidichtprofil **15** gegenüber den am Rohbau befestigten An- und Einbauteilen ab. Das das Gummidichtprofil **15** tragende Ende des Flachprofils **12** ist in Längs- und Querrichtung verschieblich und in der Lage, horizontale Toleranzen des Roh- und Innenausbaus problemlos aufzunehmen, weil es keine feste Verbindung zu angrenzenden Baugruppen gibt. Angrenzende Baugruppen oder Anbauteile sind jeweils in einer Richtung verschieblich angeordnet.

### Aufstellung der Bezugszeichen:

- 1: Längsträger
- 2: Bodenprofilplatte
- 3: Isolationsschicht
- 4: Deckplatten
- 5, 6: Fußbodenplatte
- 7: Bodenbelag
- 8: Teppichboden
- 9: Seitenwand
- 10: Holzrahmen
- 11: wannenförmige Auflagefläche
- 12: Flachprofil
- 13: Verbindungsmittel, Schraube, Niet
- 14: Nut
- 15: Dichtung, Gummidichtprofil
- 16: Fußbodenaufbau des nachfolgenden Wagens
- 18: Abdeckprofil
- 19: C-Schiene
- 20: Unterseite von 12
- 21: Auflager
- 22: Übergangsbrückenblech
- 23: Trittleiste
- 24: C-Schiene

## Patentansprüche

1. Fußboden mit einem Anschluß in Tür- und Übergangsbereichen von Fahrzeugen, insbesondere Schienenfahrzeugen zur Personenbeförderung, mit einer starren, auf Längsträgern **(1)** sich abstützenden Bodenprofilplatte **(2)**, auf der der aus Fußbodenplatten **(5, 6)** bestehende Fußbodenaufbau und sonstige am Rohbau befestigte An- und Einbauteile angeordnet sind, wobei der Fußbodenbelag **(7)** auf den Fußbodenplatten **(5, 6)** ganzflächig auflagert,
**gekennzeichnet durch**
ein von den Fußbodenplatten **(5)** getragenes Flachprofil **(12)**, das einerends im stirnseitigen Randbereich der Fußbodenplatten **(5)** einliegt und das anderends gegenüber den am Rohbau befestigten Anund Einbauteilen in Quer-, Längs- und Vertikalrichtung verschieblich angeordnet ist, wobei in der den An- und Einbauteilen gegenüberliegenden Stirnseite der Flachprofile **(12)** eine Nut **(14)** zur Aufnahme einer an den Einbauteilen anliegenden elastischen Dichtung **(15)** eingearbeitet ist, die die horizontalen und/oder vertikalen Toleranzen aufnimmt, und dass die die Dichtung **(15)** abdeckenden Teile, beispielsweise Abdeckprofil **(18)**, Übergangsbrückenblech **(22)** oder Trittleiste **(23)** gegenüber oder mit dem Flachprofil **(12)** horizontal in einer Richtung beweglich ausgebildet sind, so dass ein schwimmender Fußbodenaufbau realisiert ist.

2. Fußboden nach Anspruch 1,
**dadurch gekennzeichnet,**
**daß** das Flachprofil **(12)** als ein Vollprofil ausgebildet ist.

3. Fußboden nach Anspruch 1 und 2,
**dadurch gekennzeichnet ,**
**dass** das eine Ende des Flachprofils **(12)** in der Fußbodenplatte **(5)** einliegt und mit dieser durch in der Befestigungsmittel **(14)**, vorzugsweise Schraube oder verbunden ist.

4. Fußboden nach Anspruch 1,
**dadurch gekennzeichnet,**
**daß** die Dichtung **(15)** eine Gummiprofildichtung ist.

5. Fußboden nach Anspruch 1 bis 3,
**dadurch gekennzeichnet,**
**daß** das Flachprofil **(12)** aus Aluminium besteht.

## Claims

1. A floor having a connection in doorway and transitional areas of vehicles, in particular railway vehicles for the transport of passengers, with a rigid bottom profile plate (2) supported on longitudinal girders (1), on which bottom profile plate (2) the floor construction consisting of floor plates (5, 6) and other attachments and installation parts are installed, whereby the floor covering (7) is supported over its entire surface on the floor plates (5, 6),
**characterized by**
a flat profile (12) supported by the floor plates, which is inserted in one end in the end-side peripheral area of the floor plates (5) and which is located on the other end so that it can move with respect to the attachments and installation parts that are fastened to the bodywork in the transverse, longitudinal and vertical direction, whereby in the end-side of the flat profile (12) opposite the attachments and installation parts, a groove (14) is worked to hold an elastic seal (15) that is in contact with the installation parts, which seal absorbs the horizontal and/or vertical tolerances, and that the attachments and installation parts, such as a cover profile (18), gangway bridge plate (22) or stepboard (23), that cover the seal (15) are movable in a horizontal direction with respect to or together with the flat profile (12) so that a floating floor construction is realized.

2. A floor as claimed in Claim 1,
**characterized by** the fact
that the flat profile (12) is realized in the form of a solid profile.

3. A floor as claimed in Claims 1 and 2,
**characterized by** the fact
that the one end of the flat profile (12) sits inside the floor plate (5) and is connected to the floor plate (5) by fastening means (14), preferably a bolt or rivet.

4. A floor as claimed in Claim 1,
**characterized by** the fact
that the seal (15) is a flexible rubber profile seal.

5. A floor as claimed in Claims 1 to 3,
**characterized by** the fact
that the flat profile (12) is made of aluminium.

## Revendications

1. Plancher comportant un raccordement dans les zones de porte et de passage de véhicules, notamment de véhicules ferroviaires pour le transport de personnes, comportant une plaque profilée rigide de sol (2) s'appuyant sur des supports longitudinaux (1), sur laquelle sont disposées la structure de plancher consistant en plaques de plancher (5, 6) et d'autres pièces appliquées et intégrées fixées sur la carcasse, le revêtement de plancher (7) reposant sur toute sa surface sur les plaques de plancher (5, 6),
**caractérisé par**
un profilé plat (12) supporté par les plaques de plancher (5), qui est intégré à une extrémité dans la zone de bordure côté frontal des plaques de plancher (5) et est disposé à l'autre extrémité de manière mobile dans le sens transversal, longitudinal et vertical par rapport aux pièces appliquées et intégrées fixées sur la carcasse, une rainure (14) destinée à recevoir un joint élastique (15) en contact avec les pièces intégrées étant creusée dans la face frontale opposée aux pièces appliquées et intégrées, laquelle rainure absorbe les tolérances horizontales et/ou verticales, et que les pièces recouvrant le joint (15), par un exemple un profilé de recouvrement (18), une tôle formant un pont de passage (22) ou une barre d'accès (23) sont conformées de manière mobile horizontalement dans un sens par rapport au profilé plat (12) ou avec celui-ci de manière à réaliser une structure de plancher flottante.

2. Plancher selon la revendication 1,
**caractérisé en ce que**
le profilé plat (12) se présente sous forme d'un profilé plein.

3. Plancher selon les revendications 1 et 2,
**caractérisé en ce**
**qu'**une extrémité du profilé plat (12) est intégrée dans la plaque de plancher (5) et est relié à celle-ci par des moyens de fixation (14), de préférence des vis.

4. Plancher selon la revendication 1,
**caractérisé en ce que**
le joint (15) est un joint profilé en caoutchouc.

5. Plancher selon les revendications 1 à 3,
**caractérisé en ce que**
le profilé plat (12) est en aluminium.
